# EUROPÄISCHE PATENTANMELDUNG

(11) **EP 1 586 719 A1**
(43) Veröffentlichungstag der Anmeldung: **19.10.2005**
(21) Anmeldenummer: 04009049.0
(22) Anmeldetag: 16.04.2004
(51) Int. Cl.: E04D 3/365

(54) **Befestigungskonstruktion für profilierte Platten bei Steildachabdeckungen**

(71) Anmelder: ETERNIT AG, CH-8867 Niederurnen (CH)
(72) Erfinder: Hunold, Josef, 8717 Benken (CH)
(74) Vertreter: Troesch Scheidegger Werner AG

(57) **Zusammenfassung**

Die Befestigungskonstruktion für Wellplatten auf einem Steildach weist für jede Platte (3) mindestens einen hakenförmigen Niederhalter (4) auf, dessen oberes Ende in Zusammenwirkung mit Ausnehmungen (6, 7) an den Plattenrändern die Platten (3) an Querlatten (2) positioniert und festhält, dies mittels eines Befestigungspunktes durch eine die Querlatte (2) untergreifende Abkröpfung (9) des Niederhalters.

Dies erlaubt eine äusserst rationelle Verlegung und Befestigung der Platten.

## Beschreibung

Die vorliegende Erfindung betrifft eine Befestigungskonstruktion für profilierte Platten, insbesondere Wellplatten, auf der Querlattung eines Unterbaus bei Steildachabdeckungen, mit in Falllinie des Daches verlaufenden Profilrinnen und Seitenrändern der Platten.

Bei Dachabdeckungen mittels Platten, wie z.B. Faserzement-Wellplatten, erfolgte bisher das Positionieren und Halten an Ort der Platten mittels Befestigung durch Schrauben.

Aufgabe der vorliegenden Erfindung war es, eine Plattenbefestigungskonstruktion zu schaffen, welche im Vergleich zum Stand der Technik eine wesentlich rationellere Verlegung bzw. Befestigung der Platten erlaubt.

Diese Aufgabe wurde nun bei einer Befestigungskonstruktion der eingangs definierten Art erfindungsgemäss durch die Merkmale gemäss dem kennzeichnenden Teil von Anspruch 1 gelöst.

Besonders vorteilhafte Ausführungsformen der Erfindung sind in den abhängigen Ansprüchen definiert.

Die erfindungsgemässe Lösung ist am ehesten zu vergleichen mit der Dachziegelbefestigung mittels einer Art Klammerhaken, mit dem wesentlichen Unterschied allerdings, dass es sich bei der Ziegelhalterung nicht um das Positionieren und Halten der Ziegel an sich handelt (diese Aufgabe wird durch konstruktive Merkmale an den Ziegeln übernommen), sondern um eine zusätzliche Sicherung.

Beim Erfindungsgegenstand wird demgegenüber dank der definierten Merkmale die Positionierung und Halterung schlechthin durch die Klammerelemente erzielt. Es genügt dabei in der Regel, die Platten mit je einer Ausstanzung an jedem der Plattenseitenränder zu versehen und dazu zwei Klammerelemente einzusetzen.

Die Erfindung wird nachstehend anhand eines in der Zeichnung dargestellten Ausführungsbeispiels noch etwas näher erläutert. Es zeigt:
- Fig. 1: einen Ausschnitt aus einem Steildach mit der erfindungsgemässen Befestigungskonstruktion für Wellplatten;
- Fig. 2: einen Bestandteil der Erfindung bildenden Niederhalter;
- Fig. 3: einen Plattenausschnitt mit den Ausnehmungen am Rand bzw. in Randnähe, und
- Fig. 4: rein schematisch eine Befestigungsstelle im Schnitt entlang der Linie IV-IV von Fig. 1.

Figur 1 zeigt einen Ausschnitt aus einem Steildach, mit Sparren 1 und Querlattungen 2, wobei auf Letzteren Wellplatten 3 z.B. aus Faserzement aufgelegt und befestigt sind.

Die Befestigung erfolgt mittels Niederhalter 4 aus Metall (leicht federnd), von denen an jedem Plattenlängsrand 4', 4" mindestens je einer wirksam wird und die Platte 3 nach unten hält.

Ein Niederhalter 4 ist in Figur 2 gezeigt und weist einen oberen Endabschnitt 5 mit S-förmiger Gestalt auf (hakenförmig), wobei ein innerer Abschnitt 5' dazu vorgesehen ist, in eine Randausnehmung 6 einer Platte 3 einzugreifen und ein Endabschnitt 5" derart absteht, dass dieser in eine Aussparung 7 (Ausstanzung) einer angrenzenden Platte 3 eingreifen kann. Über einen Mittelabschnitt 8, mit einer Abkröpfung 9 am unteren Ende, führt der Niederhalter nach unten und untergreift eine Querlatte 2, an welcher die Abkröpfung 9 befestigt (angeschraubt) ist.

Auf diese Weise (mit passenden Abmessungen des Niederhalters) kann jeweils eine Platte mit nur einer Schraube am Dachunterbau positioniert und festgemacht werden.

Aus den Figuren 3 und 4 geht der konstruktive Zusammenhang der Befestigung noch etwas deutlicher hervor (mit Ausnahme des untersten und obersten Dachbefestigungspunktes liegen in der Regel beim Befestigungspunkt drei Platten übereinander).

## Patentansprüche

1. Befestigungskonstruktion für profilierte Platten (3), insbesondere Wellplatten, auf der Querlattung (2) eines Unterbaus (1) bei Steildachabdeckungen, mit in Falllinie des Daches verlaufenden Profilrinnen und Seitenrändern der Platten, **dadurch gekennzeichnet, dass** zum Positionieren und Halten an Ort der Platten (3) Niederhalter (4) vorgesehen sind, von denen jeweils mindestens einer an jedem Plattenseitenrand (4', 4") mit einem hakenförmig gebogenen oberen Endabschnitt (5) in jeweils eine am Plattenseitenrand (4') bzw. in Randnähe vorgesehene Ausnehmung (6; 7) eingreift und jeder Niederhalter über einen stegartigen Mittelabschnitt (8) direkt oberhalb des oberen Randes einer Querlatte (2) nach unten führt, wobei dieser Mittelabschnitt (8) am unteren Ende abgekröpft ist und der abgekröpfte Endabschnitt (9) unter die Querlatte (2) greift und an letzterer befestigt ist.

2. Befestigungskonstruktion nach Anspruch 1, **dadurch gekennzeichnet, dass** der Niederhalter (4) aus einem bandförmigen Metallteil gebildet ist.

3. Befestigungskonstruktion nach Anspruch 1 oder 2, **dadurch gekennzeichnet, dass** der hakenförmig gebogene obere Endabschnitt (5) des Niederhalters (4) S-förmig gebogen ist und der innere Hakenabschnitt (5') in eine Ausnehmung (6) einer ersten Platte und der gegensinnig gebogene äusserste Hakenabschnitt (5") in eine Randausnehmung (7) einer seitwärts angrenzenden, überlagerten weiteren Platte eingreift, sodass ein Niederhalter (4) jeweils zwei sich seitlich überlappende Platten (3) positioniert und hält.
